# EUROPÄISCHE PATENTSCHRIFT

(11) **EP 4 372 728 B1**
(45) Veröffentlichungstag und Bekanntmachung des Hinweises auf die Patenterteilung: **31.12.2025**
(21) Anmeldenummer: 23210263.2
(22) Anmeldetag: 16.11.2023
(51) Int. Cl.: G09F 23/00

(54) **ANZEIGEVORRICHTUNG UND MENSCH-MASCHINE-INTERAKTIONSSYSTEM FÜR HAUSHALTSGERÄT SOWIE HAUSHALTSGERÄT**
DISPLAY DEVICE AND HUMAN-MACHINE INTERACTION SYSTEM FOR HOUSEHOLD APPLIANCE, AND HOUSEHOLD APPLIANCE
DISPOSITIF D'AFFICHAGE ET SYSTÈME D'INTERACTION HOMME-MACHINE POUR APPAREIL MÉNAGER ET APPAREIL MÉNAGER

(30) Priorität: 18.11.2022 CN 202223077396 U
(43) Veröffentlichungstag der Anmeldung: 22.05.2024
(73) Patentinhaber: Diehl AKO Stiftung & Co. KG, 88239 Wangen (DE)
(72) Erfinder: Sun, Pengfei, 211100 Nanjing (DE); Li, Zhongke, Nanjing, 211100 (CN); Wu, Xin, Nanjing, 211100 (CN); Chen, Xiaofei, Nanjing, 211100 (CN)
(74) Vertreter: Diehl Patentabteilung

(56) Entgegenhaltungen:
- EP-A1- 3 232 428
- WO-A1-2015/091806
- CN-U- 211 858 041
- DE-U1- 202018 001 855

## Beschreibung

Die Erfindung betrifft eine Anzeigevorrichtung für ein Haushaltsgerät, ein Mensch-Maschine-Interaktionssystem für ein Haushaltsgerät, und ein Haushaltsgerät.

Üblicherweise werden in Haushaltsgeräten herkömmliche Anzeigevorrichtungen oder Mensch-Maschine-Interaktionssysteme verwendet, um einem Benutzer Informationen, Zustände, Funktionen usw. anzuzeigen, wobei LEDs verwendet werden, um Symbole in ihren Anzeigefolien jeweils zu beleuchten. Bei derartigen kostengünstigen Anzeigevorrichtungen oder Mensch-Maschine-Interaktionssystemen können jedoch nur voneinander getrennten Symbole angezeigt werden, was einen visuellen Effekt langwierig und eintönig macht. Wenn dagegen kein teurer Anzeigebildschirm (z.B. ein TFT-Anzeigebildschirm, ein OLED-Anzeigebildschirm oder ein Punktmatrix-LED-Anzeigebildschirm usw.) verwendet wird, ist es schwierig, einen Hintergrundbeleuchtungseffekt darzustellen und den visuellen Eindruck zu verbessern.

DE 20 2018 001 855 U1 betrifft eine Anzeigevorrichtung für ein Bedienpanel eines elektronischen Haushaltsgeräts.

CN 211 858 041 U betrifft das Gebiet der Displaytechnologie, insbesondere eine Display-Baugruppe und Haushaltsgeräte.

WO 2015/091806 A1 betrifft ein Anzeige-Bedienfeld mit moduliertem Licht.

Daher ist es ein dringendes technisches Problem, wie der Hintergrundbeleuchtungseffekt zu der herkömmlichen Symbol-Anzeige ohne eine wesentliche Kostenzunahme bei der Anzeigevorrichtung oder dem Mensch-Maschine-Interaktionssystem hinzugefügt werden kann.

Aufgabe der Erfindung ist, eine Anzeigevorrichtung für ein Haushaltsgerät, ein Mensch-Maschine-Interaktionssystem für ein Haushaltsgerät und ein Haushaltsgerät bereitzustellen, welche ohne wesentliche Erhöhung der Herstellungskosten der Anzeigevorrichtung und dem Mensch-Maschine-Interaktionssystem einen Hintergrundbeleuchtungseffekt zur Verbesserung des visuellen Eindrucks hinzufügen können, ohne dass ein aufwendiger Anzeigebildschirm verwendet werden muss.

Die erstgenannte Aufgabe wird erfindungsgemäß gelöst durch eine Anzeigevorrichtung für ein Haushaltsgerät, umfassend eine Anzeigefolie, eine mit Leuchtelementen versehene Leiterplatte und einen zwischen der Anzeigefolie und der Leiterplatte vorgesehenen Träger, wobei die Anzeigefolie einen Hintergrundanzeigebereich zum Anzeigen eines Hintergrundbildes aufweist, der von mehreren ersten Leuchtelementen der Leuchtelemente gemeinsam ausleuchtbar ist, wobei im Hintergrundanzeigebereich der Anzeigefolie mindestens ein Symbol angeordnet ist, wobei eine Lichtleiterstruktur entsprechend jedem der mindestens einen Symbole angeordnet ist, die dazu dient, ein von mindestens einem zweiten Leuchtelementen der Leuchtelemente emittiertes Licht zum Symbol zu leiten, und wobei die Höhe der Lichtleiterstruktur kleiner als die Höhe des Trägers ist, sodass das obere Ende der Lichtleiterstruktur von der Anzeigefolie beabstandet ist.

Bei der Anzeigevorrichtung sind von oben nach unten jeweils die Anzeigefolie, der Träger und die Leiterplatte angeordnet. Der Träger dient dazu, die Anzeigefolie oberhalb der Leiterplatte beabstandet zu dieser zu befestigen.

Die Anzeigefolie weist einen Hintergrundanzeigebereich zum Anzeigen eines Hintergrundbildes auf, der von mehreren ersten Leuchtelementen der Leuchtelemente gemeinsam ausleuchtbar ist. Auf diese Weise kann das Hintergrundbild im Hintergrundanzeigebereich als Ganzes beleuchtet werden, wodurch dem Benutzer ein visuell reichhaltiger und brillanter Hintergrundbeleuchtungseffekt in der Anzeigevorrichtung bereitgestellt wird, und der visuelle Eindruck und das Benutzererlebnis optimiert werden. Dabei kann der Hintergrundanzeigebereich beispielsweise als ein dem Hintergrundbild entsprechender Lichtdurchlassbereich ausgebildet sein. Der Lichtdurchlassbereich bezieht sich auf einen Bereich auf dem Substrat der Anzeigefolie, der so ausgebildet ist, dass er zumindest teilweise lichtdurchlässig ist, sodass dem Benutzer das Hintergrundbild angezeigt werden kann, wenn der Lichtdurchlassbereich von den mehreren ersten Leuchtelementen gemeinsam beleuchtet wird, die auf der Leiterplatte angeordnet sind. Vorzugsweise kann das Hintergrundbild farbig oder mit Farben ausgebildet sein. Vorzugsweise kann ferner das Hintergrundbild auch einen relativ großen Teilbereich der gesamten Oberfläche der Anzeigevorrichtung einnehmen. Bei dem Hintergrundbild kann es sich insbesondere um dekorative Gemälde handeln, wie z.B. Landschaften (z.B. Meerwasser, Sonnenlicht, Sternenhimmel, Wolken, Wiesen, Berge usw.), fortlaufende Muster, Porträts, abstrakte Zeichnungen, Cartoon-Elemente und dergleichen, um eine Stimmung zu vermitteln, die Textur zu verstärken oder Interesse zu wecken. Ohne hierauf beschränkt zu sein, kann das Hintergrundbild auch ein Motivbild sein, wie z.B. ein Schild, ein Zustandsdiagramm, ein Benutzungsschrittdiagramm usw.; es kann jedoch auch ein Klartextlayout in Betracht gezogen werden, wie z.B. Texte, die das Modell und den Zweck des Haushaltsgeräts kennzeichnen oder die Funktionsweise des Haushaltsgeräts beschreiben, um dem Benutzer des Haushaltsgeräts nützliche Informationen zu liefern. Insbesondere ist zu bemerken, dass der Hintergrundanzeigebereich im Allgemeinen in der Mitte der Anzeigefolie angeordnet ist. Es ist aber auch möglich, den Hintergrundanzeigebereich an einer Seite oder einer Ecke der gesamten Anzeigefolie anzuordnen, oder es ist möglich, mehrere Hintergrundanzeigebereiche in einer einzigen Anzeigefolie vorzusehen.

Mindestens ein Symbol ist in dem Hintergrundanzeigebereich vorgesehen. Das mindestens eine Symbol kann dabei als ein Symbol verstanden werden, das von dem Hintergrundbild umgeben ist oder dieses überlagert. Das Symbol kann als ein dem Inhalt des Symbols entsprechenden Lichtdurchlassbereich ausgebildet sein, z.B. als einen Bereich auf dem Substrat der Anzeigefolie, der zumindest teilweise, insbesondere vollständig, lichtdurchlässig ist, sodass es bei Beleuchtung des Lichtdurchlassbereichs möglich ist, dem Benutzer den Inhalt des Symbols zu zeigen, d.h. Schriftzeichen und/oder Muster darzustellen, die dem Inhalt des Symbols entsprechen, wobei die Schriftzeichen und/oder Muster Wörter, Zahlen, Embleme, Abzeichen und dergleichen beinhalten können, um dem Benutzer Informationen, Zustände und/oder Funktionen usw. des Haushaltsgeräts anzuzeigen. Vorzugsweise kann das Symbol farbig bzw. mit Farbe ausgebildet werden.

Um das mindestens eine in einem Hintergrundanzeigebereich vorgesehene Symbol zu beleuchten, ist eine Lichtleitstruktur entsprechend eines jeden des mindestens einen Symbols vorgesehen, wobei die Lichtleitstruktur verwendet wird, um Licht, das von mindestens einem zweiten Leuchtelement der Leuchtelemente emittiert wird, positionsabhängig zum Symbol zu leiten, und wobei die Höhe der Lichtleitstruktur kleiner als die Höhe des Trägers ist, sodass das obere Ende der Lichtleitstruktur von der Anzeigefolie beabstandet ist. Dabei ist zur auffälligeren und gut kontrollierbaren Darstellung des zumindest einen Symbols im Hintergrundbild, für das dem Symbol zugeordnete zumindest eine zweite Leuchtelement eine Lichtleitstruktur ausgebildet, sodass das von dem zumindest einen zweiten Leuchtelement emittierte Licht gezielt zu dem im Hintergrundbild befindlichen Symbol geleitet wird. Auf diese Weise kann der Benutzer auch in dem beleuchteten Hintergrundbild gut erkennen, ob ein Symbol beleuchtet oder unbeleuchtet ist. Mit Hilfe der Lichtleitstruktur kann das Symbol im beleuchteten Zustand mit deutlich größerer Helligkeit im Hintergrundbild hervorgehoben werden, sodass der Benutzer Informationen, Funktionen und/oder Bedienvorgänge über das Haushaltsgerät deutlich erkennen kann. Da die Höhe der Lichtleitstruktur kleiner ist als die Höhe des Trägers und somit das obere Ende der Lichtleitstruktur von der Anzeigefolie beabstandet ist, berührt der höchste Punkt der Lichtleitstruktur die Anzeigefolie nicht. Es besteht ein Spalt zwischen der Lichtleitstruktur und der Anzeigefolie, der es ermöglicht, dass das von den mehreren ersten Leuchtelementen zur Beleuchtung des Hintergrundanzeigebereichs emittierte Licht teilweise unter das Symbol eindringt, sodass erstens das Symbol auch im unbeleuchteten Zustand schwach sichtbar ist, und zweitens keinen dunklen Bereich in dem Hintergrundbild entstehen, der den Gesamteindruck der Harmonie beeinträchtigt. Infolgedessen ist das Symbol so in das Hintergrundbild integriert, dass seine beleuchteten und unbeleuchteten Zustände gut unterschieden werden können. Dadurch bietet die Anzeigevorrichtung einen harmonischen visuellen Gesamteffekt, während sie ihre gute Anzeigefunktion beibehält.

Die Anzeigevorrichtung ist nicht nur in der Lage, einen brillanten Hintergrundbeleuchtungseffekt herzustellen und dadurch den Anzeigeinhalt zu bereichern, ein eindrucksvolles visuelles Erlebnis zu erzeugen und eine designreiche Atmosphäre zu schaffen, sondern ist auch in der Lage, die Symbole, deren beleuchtete und unbeleuchtete Zustände gut unterschieden werden können, harmonisch in das Hintergrundbild zu integrieren, wobei die Symbole und das Hintergrundbild miteinander harmonieren und das Gesamtbild der Anzeigevorrichtung ein harmonisches Ganzes bildet. Insbesondere kann die Anzeigevorrichtung einen Anzeigeeffekt ähnlich dem eines Anzeigebildschirms, insbesondere eines TFT-Anzeigebildschirms, darstellen, indem lediglich die Struktur eines herkömmlichen Trägers modifiziert und Leuchtelemente demgemäß angeordnet werden, was nicht nur die Herstellungskosten im Vergleich zu einer herkömmlichen Symbolanzeigevorrichtung nicht wesentlich erhöht, sondern auch die Notwendigkeit beseitigt, einen teuren Anzeigebildschirm zu verwenden.

In einer vorteilhaften Ausführungsform ist die Lichtleitstruktur als ein Lichtleitloch und/oder ein Lichtleitstab ausgebildet. Um das von dem mindestens einen zweiten Leuchtelement emittierte Licht zum Symbol zu leiten, können verschiedene Lösungen als Lichtleitstrukturen in Betracht kommen. Im Falle der Verwendung eines Lichtleitlochs kann das zweite Leuchtelement, das sich im unteren Bereich des Lichtleitlochs, insbesondere unterhalb des Lichtleitlochs befindet oder im Boden des Lichtleitlochs untergebracht ist, sein Licht in das Lichtleitloch emittieren, wobei das Licht intensiv auf das Symbol projiziert wird. Bei Verwendung eines Lichtleitstabs kann das zweite Leuchtelement, das sich im unteren Bereich des Lichtleitstabs, insbesondere unterhalb des Lichtleitstabs befindet oder im Boden des Lichtleitstabs untergebracht ist, sein Licht in den Lichtleitstab einkoppeln, wobei das Licht mit geringerem Verlust intensiv auf das Symbol übertragen wird.

In einer vorteilhaften Weiterbildung ist das Lichtleitloch durch Hohlstrukturen aus einem opaken oder transluzenten Material ausgebildet und/oder der Lichtleitstab ist aus einem transparenten Material hergestellt. Das Lichtleitloch ist dabei durch eine Hohlstruktur mit einem von oben nach unten durchgehenden Loch gebildet, welche aus einem opaken oder transluzenten Material, insbesondere einem Kunststoffmaterial, besteht. Die Hohlstruktur kann beispielsweise eine seitlich geschlossene Wand aufweisen, von welcher ein Lichtleitloch umgeben ist. Insbesondere kann das Lichtleitloch einen Querschnitt aufweisen, der der Kontur des Symbols ähnelt. Beispielsweise wird ein kreisförmiges Lichtleitloch entsprechend einem kreisförmigen Symbol ausgebildet, während ein quadratisches Lichtleitloch entsprechend einem quadratischen Symbol ausgebildet wird. Andererseits kann der Lichtleitstab aus einem transparenten Material bestehen, z.B. aus Polymethylmethacrylat (PMMA), Polycarbonat (PC), Epoxidharz, Glas oder dergleichen. Darüber hinaus kann der Lichtleitstab insbesondere auch einen Querschnitt aufweisen, der der Kontur des Symbols ähnelt. Beispielsweise wird ein kreisförmiger Lichtleitstab entsprechend einem kreisförmigen Symbol ausgebildet, während ein quadratischer Lichtleitstab entsprechend einem quadratischen Symbol ausgebildet wird.

In einer bevorzugten Alternative ist das zweite Leuchtelement im Inneren des Lichtleitstabs aufgenommen. Um die Einkopplungsleistung des Lichtleitstabs am Eingang zu erhöhen, ist es besonders vorteilhaft, das zweite Leuchtelement im Inneren des Lichtleitstabs aufzunehmen bzw. in diesen einzubetten. Dadurch ist es nicht erforderlich, den Abstrahlwinkel des zweiten Leuchtelements genau auf den Lichtempfangswinkel des Lichtleitstabs abzustimmen. Weiterhin ist es denkbar, den Lichtleitstab mit den zweiten Leuchtelementen zu verbinden, beispielsweise zu verkleben oder zu einrasten, wodurch die Montage vereinfacht wird.

Gemäß einer weiteren Ausführungsform ist in dem Träger entsprechend dem Hintergrundanzeigebereich eine Durchbrechung ausgebildet. Die Durchbrechung bedeutet, dass ein dem Hintergrundanzeigebereich entsprechender Teil des Trägers von oben nach unten durchgehend ausgehöhlt ist. Dadurch können die mehreren ersten Leuchtelemente den Hintergrundanzeigebereich ungehindert gemeinsam beleuchten. Darüber hinaus kann zur Erhöhung der Strukturstabilität des Trägers entsprechend dem Hintergrundanzeigebereich im Träger auch wenigstens eine Vertiefung ausgebildet sein, in deren Unterseite Lichtdurchlassöffnungen für die mehreren ersten Leuchtelemente vorgesehen sind, wobei die Höhe der Lichtdurchlassöffnungen kleiner ist als die Höhe der Lichtleitstruktur. Die Vertiefung bedeutet hierbei, dass in einem Bereich des Trägers, der mit dem Hintergrundanzeigebereich korrespondiert, eine gegenüber der Oberseite des Trägers nach unten vertiefte Ausnehmung bzw. Mulde ausgebildet ist, wodurch die Anzeigefolie und der Träger im Hintergrundanzeigebereich voneinander beabstandet werden können. Damit die mehreren ersten Leuchtelemente gemeinsam den Hintergrundanzeigebereich beleuchten, können Lichtdurchlassöffnungen in einer Unterseite der Vertiefung für die ersten Leuchtelemente vorgesehen sein, wobei die Lichtdurchlassöffnungen von der Unterseite der Vertiefung zu einer Unterseite des gesamten Trägers durchgebrochen ist. Dadurch kann das von den ersten Leuchtelementen emittierte Licht, die sich in oder unter den Lichtdurchlassöffnungen befinden, in die Vertiefung eintreten und somit den Hintergrundanzeigebereich auf der Anzeigefolie beleuchten. Dabei kann die Höhe der Lichtdurchlassöffnungen größer, gleich oder kleiner als die Höhe der ersten Leuchtelemente sein, sofern das Hintergrundbild durch die mehreren ersten Leuchtelemente gemeinsam bedarfsgerecht beleuchtet wird. Es ist anzumerken, dass die Lichtdurchlassöffnungen in vielen Fällen nicht dazu gedacht sind, den Strahlungsbereich des Lichts zu begrenzen, sondern vielmehr den mechanischen Aufbau des gesamten Trägers durch die Unterseite der Vertiefung zu stabilisieren. Um mit einer begrenzten Anzahl von ersten Leuchtelementen ein Hintergrundbild mit einem relativ großen Flächeninhalt auszuleuchten, ist es ferner wünschenswert, dass das Licht der ersten Leuchtelemente unter einem größeren Abstrahlwinkel in die Vertiefung projiziert werden kann, weshalb es zweckmäßig ist, die Lichtdurchlassöffnungen etwa bündig mit den ersten Leuchtelementen auszubilden oder die ersten Leuchtelemente über den Lichtdurchlassöffnungen auf der Unterseite der Vertiefung hinausragend auszubilden, um den Abstrahlwinkel der ersten Leuchtelemente möglichst wenig zu begrenzen.

Vorteilhafter Weise ist die Lichtleitstruktur an der Leiterplatte oder an der Vertiefung angeschlossen oder ist die Lichtleitstruktur über einen Verbindungssteg mit dem Träger verbunden oder einstückig mit dem Träger ausgeformt. Die Lichtleitstruktur kann dabei auf vielfältige Weise in der Anzeigevorrichtung befestigt werden. Dabei ist es beispielsweise denkbar, dass die Lichtleitstruktur an der Unterseite der Leiterplatte oder der Vertiefung oder in einem Durchgangsloch der Vertiefung verklebt, verrastet, vernietet oder verschweißt ist. Es ist aber auch denkbar, dass die Lichtleitstruktur über einen zusätzlichen Verbindungssteg mit dem Träger verbunden ist oder dass die Lichtleitstruktur einstückig mit dem Träger ausgeformt ist. Darüber hinaus ist es bei der Verwendung mehrerer Lichtleitstrukturen auch denkbar, die einzelnen Lichtleitstrukturen über Verbindungsstege miteinander zu verbinden, um die Lagestabilität zu erhöhen und die Montage zu vereinfachen.

Gemäß einer bevorzugten Ausführungsform ist das obere Ende der Lichtleiterstruktur in einem Abstand zwischen 0,8 und 3 mm von der Anzeigefolie beabstandet. Durch die Vorgabe einer Abmessung des Spalts zwischen der Lichtleiterstruktur und der Anzeigefolie mit diesem Abstand ist zuverlässig gewährleistet, dass das von den ersten Leuchtelementen abgestrahlte Licht zumindest schwach unter das Symbol eindringen kann.

Zweckmäßiger Weise ist das obere Ende der Lichtleiterstruktur in einem Abstand von 1 mm von der Anzeigefolie beabstandet.

In einer weiteren Ausgestaltung ist in der Durchbrechung oder der Vertiefung des Trägers eine Lichtdurchlassplatte angeordnet. Da die Anzeigefolie im Hintergrundanzeigebereich nicht vom Träger gehalten werden kann, kann es bei Einwirkung einer externen Kraft auf dem Hintergrundanzeigebereich zu einem Kollaps der Anzeigefolie kommen. Um das Auftreten eines Kollapses zu vermeiden, ist es möglich, die Durchbrechung oder die Vertiefung mit der Lichtdurchlassplatte zu füllen, damit ein Höhenunterschied zwischen der Durchbrechung oder der Vertiefung zur Oberseite des Trägers hin ausgeglichen wird, sodass die Anzeigefolie auf der aufgefüllten Lichtdurchlassplatte gehalten werden kann. Insbesondere kann die Lichtdurchlassplatte bei Aufnahme in der Durchbrechung oder der Vertiefung bündig mit einer Oberseite des Trägers angeordnet sein. Vorzugsweise kann die Lichtdurchlassplatte mit dem Träger verbunden sein, um ein Rütteln der Lichtdurchlassplatte in der Durchbrechung oder der Vertiefung aufgrund von Maßtoleranzen zu vermeiden.

Vorteilhafter Weise ist die Lichtdurchlassplatte mit domartigen Ausnehmungen für die ersten Leuchtelemente oder mit in die Lichtdurchlassöffnungen hineinragenden Vorsprüngen ausgebildet. Um zu vermeiden, dass die Lichtdurchlassplatte die ersten Leuchtelemente verdrängt und/oder um die Lichtdurchlassplatte das von den ersten Leuchtelementen emittierte Licht besser aufnimmt, ist jedem ersten Leuchtelement eine domartige Ausnehmung zugeordnet. Alternativ ist es bei Ausbildung des Trägers mit einer Vertiefung mit den Lichtdurchlassöffnungen auch denkbar, in die Lichtdurchlassöffnungen hineinragende Vorsprünge vorzusehen, sodass das von den ersten Leuchtelementen emittierte Licht besser in die Lichtdurchlassplatte eingekoppelbar ist.

In einer besonders vorteilhaften Weiterbildung ist die Anzeigefolie mit mindestens einem Paar Ansätze zum Aufkleben auf die Seitenkanten des Trägers versehen. Alternativ oder zusätzlich zu einem Auffüllen der Lichtdurchlassplatte ist es auch denkbar, die Klebefläche der Anzeigefolie auf dem Träger zu vergrößern. Zu diesem Zweck stehen aus dem Umfang der Anzeigefolie, insbesondere mindestens aus zwei langen Seiten, gegenüberliegende Ansätze vor, die auf die Seiten des Trägers aufgeklebt werden können, sodass die Anzeigefolie auf dem Träger aufgespannt wird, um den äußeren Kräften entgegenzuwirken, die dazu führen, dass der Hintergrundanzeigebereich der Anzeigefolie in Richtung der Vertiefung zusammenfallen würde.

In einer vorteilhaften Weiterbildung sind zwischen den Ansätzen und der Anzeigefolie mehrere Unterbrechungspunkte eingeschnitten. Durch das Vorsehen dieser Unterbrechungspunkte kann das Substrat der Anzeigefolie, das eine gewisse Härte aufweist, genauer und einfacher gebogen werden. Vorzugsweise können die mehrere Unterbrechungspunkte mit einem Unterbrechungsmesser oder Laser geschnitten werden.

In einer bevorzugten Alternative ist außerhalb des Hintergrundanzeigebereichs ein weiteres Symbol vorgesehen, das individuell ausleuchtbar ist. Dabei kann es sich beim weiteren Symbol insbesondere um ein voneinander getrenntes oder individuell ausleuchtbares Symbol herkömmlicher Anzeigegeräte handeln. Um dieses herkömmliche Symbol zu beleuchten, kann das weitere Symbol mit einer weiteren Lichtleitstruktur ausgestattet sein, wobei die weitere Lichtleitstruktur auf der Anzeigefolie aufliegt. Dabei kann die weitere Lichtleitstruktur auch ein Lichtleitloch oder einen Lichtleitstab umfassen. Das Lichtleitloch kann insbesondere als Durchgangsloch in dem Träger ausgebildet sein, das den Träger von der Oberseite des Trägers bis zu deren Unterseite durchsetzt, wodurch das in dem Durchgangsloch angeordnete dritte Leuchtelement das oberhalb des Durchgangslochs angeordneten weitere Symbol individuell beleuchten kann. Darüber hinaus ist es auch möglich, einen Lichtleitstab, der direkt an der Anzeigefolie anliegt, zu verwenden. Um eine Wechselwirkung eines solchen Lichtleitstabs mit den umgebenden Leuchtelementen zu vermeiden, kann insbesondere auf der Außenseite eines solchen Lichtleitstabs eine Lichtabschirmungsschicht vorgesehen werden.

In einer weiteren Ausführungsform sind das Ein- und Ausschalten, die Helligkeit und/oder die Farbe des ersten und/oder des zweiten Leuchtelements einstellbar. Um dem Benutzer Informationen, Funktionen und/oder Bedienungen in unterschiedlichen Anzeigezuständen anzeigen zu können, wird vorteilhaft ein einstellbares Leuchtelement verwendet. Bei den Leuchtelementen kann es sich dabei um die mehreren ersten Leuchtelemente zur gemeinsamen Beleuchtung des Hintergrundanzeigebereichs, das mindestens eine zweite Leuchtelement zur Beleuchtung des Symbols in dem Hintergrundanzeigebereich und/oder um ein drittes Leuchtelement zur Beleuchtung des weiteren Symbols außerhalb des Hintergrundanzeigebereichs handeln. Mittels der einstellbaren Ausführung des Leuchtelements können der Anzeigevorrichtung, insbesondere deren Hintergrundbild, dynamische Effekte hinzugefügt werden. Besonders vorteilhaft vorgesehen ist, dass das Hintergrundbild mit dynamischen Veränderungseffekten angereichert wird, indem die mehreren ersten Leuchtelemente zur gemeinsamen Beleuchtung des Hintergrundanzeigebereichs einstellbar sind. Erstens ist es möglich, zu entscheiden, ob das Hintergrundbild in der Anzeigevorrichtung angezeigt werden soll oder nicht, indem das Ein- und Ausschalten der mehreren ersten Leuchtelemente geändert wird. Es ist auch möglich, das Hintergrundbild durch Hin- und Herschalten zwischen dem Ein- und Ausschalten flackern zu lassen. Vorteilhafterweise ist es möglich, einige der mehreren ersten Leuchtelemente selektiv einzuschalten und die übrigen ersten Leuchtelemente auszuschalten, um eine Beleuchtungslayout mit einem Unterschied zwischen hell und dunkel zu erreichen. Es ist auch vorteilhaft, dass die ersten Leuchtelemente an verschiedenen Stellen mit Versatz und abwechselnd ein- und ausgeschaltet werden, um ein sich ständig änderndes Beleuchtungslayout zu erreichen, sodass auch ein einzelnes Hintergrundbild animiert werden kann, wodurch das visuelle Erlebnis bereichert wird. Zweitens kann die Farbe jedes Leuchtelements eingestellt werden, z.B. kann die Farbe des Leuchtelements von Gelb zu Rot oder von warmem Gelb zu kühlem Weiß geändert werden, wodurch sich der Ton des Hintergrundbildes ändert. Auch die Helligkeit dieser Leuchtelemente kann eingestellt werden, beispielsweise indem die Leuchtelemente atmungslampenartig allmählich aufgehellt und/oder verdunkelt werden, sodass sich eine subtilere Veränderung von Licht und Schatten ergibt. Vorzugsweise können Leuchtelemente verwendet werden, die in mehreren Helligkeitsstufen, insbesondere in einem Dutzend verschiedener Helligkeitsstufen eingestellt werden können, um einen feinen Helligkeitsänderungseffekt zu erzielen.

Vorteilhafter Weise ist die Anzeigefolie eine Farbfolie; und/oder der Träger ist als ein Spritzgussteil ausgebildet. Dabei kann die als Farbfolie ausgebildete Anzeigefolie beispielsweise so verstanden werden, dass farbige Symbole, ein farbiges Hintergrundbild oder auch ein farbiges weiteres Symbol, falls vorhanden, auf das Substrat der Anzeigefolie gedruckt ist, während der Rest der Anzeigefolie mit undurchsichtiger Tinte bedruckt ist, sodass die farbigen Symbole und das farbige Hintergrundbild erscheinen, wenn die Anzeigefolie von einzelnen Leuchtelementen beleuchtet ist. Dadurch kann ein farbenfroher Anzeigeeffekt erzielt werden, indem nur monochromatische Leuchtelemente verwendet werden, was vorteilhaft für die Senkung der Herstellungskosten ist. Darüber hinaus ist es möglich, den Träger durch ein Spritzgussverfahren herzustellen, wodurch den Produktionstakt erhöht und die Herstellungskosten in der Massenproduktion gesenkt werden. Es können aber auch andere Verfahren wie Gießen, 3D-Druck, Laserschneiden usw. eingesetzt werden.

Um die Entformung beim Spritzgießen zu erleichtern und um das Licht der einzelnen Leuchtelemente wie gewünscht zu streuen, ist es denkbar, dass das Lichtleitloch, das Durchgangsloch, die Lichtdurchlassöffnungen und/oder die Vertiefung in Richtung der Leiterplatte zunehmend kleiner ausgebildet sind. Dies bedeutet, dass die Abmessungen des Lichtleitlochs, des Durchgangslochs, der Lichtdurchlassöffnungen und/oder der Vertiefung jeweils in Richtung der Leiterplatte verjüngt sind. Dazu werden beispielsweise Schrägen, Stufen oder gekrümmte Flächen usw. ausgebildet, die entsprechend zur Leiterplatte bzw. zur Unterseite der Vertiefung hingeneigt sind. Darüber hinaus können auch die Innenwand des Lichtleitlochs und die Seitenkanten des Trägers ähnliche Schrägen aufweisen.

Die zweitgenannte Aufgabe wird erfindungsgemäß gelöst durch ein Mensch-Maschine-Interaktionssystem für ein Haushaltsgerät, das eine Anzeigevorrichtung gemäß der Erfindung sowie eine Berührungs- und/oder Annäherungssensorik umfasst.

In einer vorteilhaften Weiterbildung stellt das Mensch-Maschine-Interaktionssystem auch Mensch-Maschine-Interaktionsfunktionen bereit, während es Hintergrundlichteffekte hinzufügt und die visuelle Wahrnehmung verbessert, sodass die Steuerung des Haushaltsgeräts und die Bereitstellung visueller Rückmeldungen unter Verwendung des Mensch-Maschine-Interaktionssystems ermöglicht werden.

Vorteilhafter Weise weist die Berührungs- und/oder Annäherungssensorik eine berührungsempfindliche Schicht auf, die auf einer Anzeigefolie der Anzeigevorrichtung aufgeklebt oder aufgedruckt ist. Die berührungsempfindliche Schicht kann dabei beispielsweise eine berührungsempfindliche Folie oder eine berührungsempfindliche gedruckte Schaltung zum Erfassen von Berührungen eines Benutzers sein. Insbesondere kann die berührungsempfindliche Folie oder die Berührungsempfindliche gedruckte Schaltung auf jeder Seite der Anzeigefolie der Anzeigevorrichtung angeordnet sein. Wenn der Finger des Benutzers die berührungsempfindliche Folie oder die Berührungsempfindliche gedruckte Schaltung berührt, wird eine Kopplungskapazität zwischen dem Finger des Benutzers und der Leiterschicht in der berührungsempfindlichen Folie oder der berührungsempfindlichen gedruckten Schaltung gebildet, sodass die Position des Fingers des Benutzers und folglich seine Berührungsbedienung durch das Erfassen einer Änderung der Kapazität bestimmt werden kann. Die berührungsempfindliche Folie enthält beispielsweise leitende Elektroden, die in ein transparentes dielektrisches Material eingebettet sind. Die leitenden Elektroden sind selbst sehr dünn und bestehen aus nahezu vollständig transparentem Material, sodass diese eine hohe Lichtdurchlässigkeit aufweisen, was wiederum die Anzeige der Symbole und/oder des Hintergrundbilds nicht beeinträchtigt. Zweckmäßiger Weise ist die Berührungs- und/oder Annäherungssensorik als eine Infrarotsensorik, eine kapazitive Sensorik, eine resistive Sensorik, eine induktive Sensorik, eine Drucksensorik oder eine akustische Sensorik ausgebildet. Dabei kann diese Berührungs- und/oder Annäherungssensorik außerhalb oder innerhalb der Anzeigevorrichtung vorgesehen sein, insbesondere auf der Leiterplatte der Anzeigevorrichtung integriert und in dem Lichtleitloch, den Lichtdurchlassöffnungen oder dem Durchgangsloch aufgenommen sein. Beispielsweise kann in dem Lichtleitloch, den Lichtdurchlassöffnungen oder dem Durchgangsloch eine Infrarotsensorik aufgenommen werden, wobei die Infrarotsensorik eine Infrarotsenderröhre und eine Infrarotempfängerröhre umfasst, die voneinander beabstandet sind, um die Berührung des Fingers eines Benutzers oder die Nähe des Fingers eines Benutzers zur Oberfläche der Anzeigevorrichtung zu erfassen. Es ist auch möglich, ein separates Infrarot-Lichtleitloch in dem Träger für die Infrarotsensorik vorzusehen. Es versteht sich von selbst, dass die Anzeigefolie der Anzeigevorrichtung dementsprechend infrarot-transparent ist und dass die Erfassungsschaltung für die Infrarotsensorik dementsprechend in der Leiterplatte vorgesehen ist.

Die drittgenannte Aufgabe betrifft ein Haushaltsgerät, welches eine Anzeigevorrichtung gemäß der Erfindung oder ein Mensch-Maschine-Interaktionssystem gemäß der Erfindung umfasst.

Gemäß einer vorteilhaften Ausführungsform ist das Haushaltsgerät eine Klimaanlage, eine Dunstabzugshaube, ein Herd, ein Warmwasserbereiter, ein Kühlschrank, ein Backofen, eine Spülmaschine, eine Küchenmaschine, eine Waschmaschine, ein Trockner, eine Stereoanlage, ein Fernseher, ein intelligenter Wasserhahn oder eine intelligente Toilette.

Weitere Merkmale ergeben sich aus den Figuren und den Ausführungsbeispielen. Alle in der Beschreibung genannten Merkmale und Merkmalskombinationen sowie die in den Ausführungsbeispielen genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar.

Mehrere Ausführungsbeispiele werden anhand der Zeichnung und der Beschreibung näher erläutert. Es zeigt:
- Fig. 1: eine perspektivische Explosionsdarstellung einer Anzeigevorrichtung gemäß einem ersten Ausführungsbeispiel der Erfindung;
- Fig. 2: eine perspektivische Explosionsdarstellung einer Anzeigevorrichtung gemäß einem zweiten Ausführungsbeispiel der Erfindung;
- Fig. 3: eine schematische Schnittansicht einer Anzeigevorrichtung gemäß dem zweiten Ausführungsbeispiel der Erfindung;
- Fig. 4: eine schematische Darstellung einer Anzeigefolie einer Anzeigevorrichtung gemäß einem dritten Ausführungsbeispiel der Erfindung;
- Fig. 5: eine perspektivische Explosionsdarstellung einer Anzeigevorrichtung gemäß dem dritten Ausführungsbeispiel der Erfindung;
- Fig. 6: eine Vorderansicht eines Trägers einer Anzeigevorrichtung gemäß dem dritten Ausführungsbeispiel der Erfindung;
- Fig. 7: eine perspektivische Ansicht eines Trägers einer Anzeigevorrichtung gemäß dem dritten Ausführungsbeispiel der Erfindung entlang der Schnittlinie A-A;
- Fig. 8: eine Schnittansicht eines Trägers einer Anzeigevorrichtung gemäß dem dritten Ausführungsbeispiel der Erfindung entlang der Schnittlinie A-A;
- Fig. 9: eine perspektivische Ansicht eines Trägers einer Anzeigevorrichtung gemäß dem dritten Ausführungsbeispiel der Erfindung entlang der Schnittlinie B-B;
- Fig. 10: eine schematische Schnittansicht eines Trägers einer Anzeigevorrichtung gemäß einem vierten Ausführungsbeispiel der Erfindung;
- Fig. 11: eine schematische Darstellung einer Anzeigefolie einer Anzeigevorrichtung gemäß einem bevorzugten Ausführungsbeispiel der Erfindung; und
- Fig. 12: eine schematische Schnittansicht eines Mensch-Maschine-Interaktionssystems gemäß einem Ausführungsbeispiel der Erfindung.

Vorab ist anzumerken, dass für dieselben Komponenten in verschiedenen Ausführungsbeispielen im Wesentlichen dieselben Bezugszeichen oder dieselben Komponentenbezeichnungen verwendet werden. In jeder der beigefügten Figuren sind einzelne Komponenten nicht maßstabsgetreu und/oder vergrößert und/oder verkleinert dargestellt, um den Aufbau der Anzeigevorrichtung und des Mensch-Maschine-Interaktionssystems leicht verständlich zu machen.

Fig. 1 zeigt eine perspektivische Explosionsdarstellung einer Anzeigevorrichtung gemäß einem ersten Ausführungsbeispiel. Eine Anzeigevorrichtung 10 für ein Haushaltsgerät umfasst: eine Anzeigefolie 1, eine mit Leuchtelementen versehene Leiterplatte 2 und einen zwischen der Anzeigefolie 1 und der Leiterplatte 2 vorgesehenen Träger 3. Hier ist die Anzeigefolie 1 von dem Träger 3 abgehoben, um eine detaillierte Anordnung unterhalb der Anzeigefolie 1 zu zeigen.

Wie in Fig. 1 zu erkennen ist, weist die Anzeigefolie 1 einen Hintergrundanzeigebereich 5 zum Anzeigen eines Hintergrundbildes 6 auf, der von mehreren ersten Leuchtelementen 4 der Leuchtelemente gemeinsam ausleuchtbar ist. Der Hintergrundanzeigebereich 5, der in den jeweiligen Zeichnungen mit Gitterlinien gefüllt ist, kann beispielsweise als einen dem Hintergrundbild 6 entsprechenden Lichtdurchlassbereich verstanden werden, d.h. ein Bereich, der auf dem Substrat der Anzeigefolie 1 zumindest teilweise lichtdurchlässig ist. Vorzugsweise kann das Hintergrundbild farbig oder mit Farben ausgebildet werden. Bei dem Hintergrundbild kann es sich insbesondere um dekorative Gemälde handeln, wie z.B. Landschaften (z.B. Meerwasser, Sonnenlicht, Sternenhimmel, Wolken, Wiesen, Berge usw.), fortlaufende Muster, Porträts, abstrakte Zeichnungen, Cartoon-Elemente und dergleichen. Das Hintergrundbild kann auch ein Motivbild sein, wie z.B. ein Schild, ein Zustandsdiagramm, ein Benutzungsschrittdiagramm usw.; oder das Hintergrundbild kann ein Klartextlayout sein, wie z.B. Texte, die das Modell und den Zweck des Haushaltsgeräts kennzeichnen oder die Funktionsweise des Haushaltsgeräts beschreiben. Insbesondere ist zu beachten, dass, obwohl der in den Zeichnungen dargestellte Hintergrundanzeigebereich 5 in der Mitte der Anzeigefolie 1 angeordnet ist, es auch denkbar ist, dass der Hintergrundanzeigebereich 5 abweichend von der Mitte an einer Seite oder einer Ecke der gesamten Anzeigefolie 1 angeordnet ist, oder dass mehrere Hintergrundanzeigebereiche 5 in einer Anzeigefolie 1 vorgesehen sein können.

Im Hintergrundanzeigebereich 5 ist mindestens ein Symbol, hier zwei schwarz ausgefüllte Symbole 7, angeordnet. Unter dem Symbol 7 kann ein Symbol 7 verstanden werden, das von dem Hintergrundbild 6 umgeben ist oder das Hintergrundbild 6 überlagert. Das Symbol 7 kann als ein dem Inhalt des Symbols entsprechender Lichtdurchlassbereich ausgebildet sein, z.B. als ein Bereich auf dem Substrat der Anzeigefolie 1, der zumindest teilweise, insbesondere vollständig, lichtdurchlässig ist, sodass es bei Beleuchtung des Lichtdurchlassbereichs möglich ist, dem Benutzer den Inhalt des Symbols zu zeigen, d.h. Schriftzeichen und/oder Muster darzustellen, die dem Inhalt des Symbols entsprechen, wobei die Schriftzeichen und/oder Muster Wörter, Zahlen, Embleme, Abzeichen und dergleichen beinhalten können, um dem Benutzer Informationen, Zustände und/oder Funktionen usw. des Haushaltsgeräts anzuzeigen. Vorzugsweise kann das Symbol 7 farbig oder mit Farben dargestellt werden.

Jedem des mindestens einen Symbols 7 ist eine Lichtleitstruktur zugeordnet. Bei dem in Fig. 1 dargestellten ersten Ausführungsbeispiel ist die Lichtleitstruktur als ein Lichtleitloch 8 ausgebildet. Das Lichtleitloch 8 kann durch eine Hohlstruktur 12 mit einem von oben nach unten durchgehenden Loch gebildet sein. Das Lichtleitloch 8 wird verwendet, um Licht, das von mindestens einem (nicht dargestellten) zweiten Leuchtelement der Leuchtelemente emittiert wird, zu dem Symbol 7 zu leiten. Und im zusammengebauten Zustand der Anzeigevorrichtung 10 ist die Höhe der Lichtleitstruktur kleiner als die Höhe des Trägers 3. Die Höhe bis zum oberen Endes des Lichtleitlochs 8, d.h. die Höhe bis zum oberen Ende 11 der Hohlstruktur 12, die das Lichtleitloch 8 bildet, ist kleiner als die Höhe bis zur Oberseite 13 des Trägers 3, sodass das obere Ende des Lichtleitlochs 8 von der Anzeigefolie 1 beabstandet ist. Vorzugsweise kann das Lichtleitloch 8 dabei durch eine Hohlstruktur 12 gebildet sein, welche aus einem opaken oder transluzenten Material besteht.

Fig. 2 zeigt eine perspektivische Explosionsdarstellung einer Anzeigevorrichtung gemäß einem zweiten Ausführungsbeispiel. In diesem zweiten Ausführungsbeispiel umfasst eine Anzeigevorrichtung 10 für ein Haushaltsgerät ebenfalls eine Anzeigefolie 1, eine Leiterplatte 2 sowie einen Träger 3. Wie im ersten Ausführungsbeispiel weist ebenfalls die Anzeigefolie 1 einen Hintergrundanzeigebereich 5 zum Anzeigen eines Hintergrundbildes 6 auf, der von mehreren ersten Leuchtelementen 4 der Leuchtelemente gemeinsam beleuchtbar ist und in dem zumindest ein Symbol 7 angeordnet ist. In ähnlicher Weise ist ebenfalls eine Lichtleitstruktur vorgesehen, die jedem des wenigstens einen Symbols 7 zugeordnet ist. In einem zweiten zu dem ersten Ausführungsbeispiel alternativen Ausführungsbeispiel ist die Lichtleitstruktur als einen Lichtleitstab 16 ausgebildet. Der Lichtleitstab 16 dient dazu, um Licht, das von mindestens einem (nicht dargestellten) zweiten Leuchtelement der Leuchtelemente emittiert wird, zu dem Symbol 7 zu leiten. Und im zusammengebauten Zustand der Anzeigevorrichtung 10 ist das obere Ende 17 des Lichtleitstabs 16 ebenfalls von der Anzeigefolie 1 beabstandet. Vorzugsweise ist der Lichtleitstab 16 dabei aus einem transparenten Material, wie Polymethylmethacrylat (PMMA), Polycarbonat (PC), Epoxidharz, Glas oder dergleichen gefertigt.

Fig. 3 zeigt eine schematische Schnittansicht einer Anzeigevorrichtung gemäß dem zweiten Ausführungsbeispiel. Aus der Figur ist deutlich zu erkennen, dass im zusammengebauten Zustand der Anzeigevorrichtung 10 jedem Symbol 7 im Hintergrundanzeigebereich 5 ein Lichtleitstab 16 zugeordnet ist. Und die Höhe des Lichtleitstabs 16 ist kleiner als die Höhe des Trägers 3, sodass das obere Ende 17 des Lichtleitstabs 16 von der Anzeigefolie 1 beabstandet ist. Dies führt dazu, dass das obere Ende 17 des Lichtleitstabs 16 nicht mit der Anzeigefolie 1 in Kontakt ist, sondern zwischen dem Lichtleitstab 16 und der Anzeigefolie 1 noch ein Spalt 20 vorhanden ist, der es ermöglicht, dass von den ersten Leuchtelementen 4 emittiertes Licht teilweise auch unter das Symbol 7 eindringt.

Wie aus den Fig. 1 bis 3 ersichtlich ist, kann der Hintergrundanzeigebereich 5 von mehreren ersten Leuchtelementen 4 gemeinsam beleuchtet werden. Auf diese Weise kann das Hintergrundbild 6 in dem Hintergrundanzeigebereich 5 insgesamt beleuchtet werden, wodurch dem Benutzer ein visuell reichhaltiger und brillanter Hintergrundbeleuchtungseffekt in der Anzeigevorrichtung bereitgestellt wird, und der visuelle Eindruck und das Benutzererlebnis optimiert werden.

Aus den Fig. 1 bis 3 ist auch bekannt, dass im zusammengebauten Zustand der Anzeigevorrichtung 10 jedem Symbol 7 im Hintergrundanzeigebereich 5 eine Lichtleiterstruktur 16, also ein Lichtleitloch 8 oder ein Lichtleitstab 16, zugeordnet ist. Eine solche Lichtleiterstruktur 16 kann das von dem zweiten Leuchtelement 18 emittierte Licht konzentrierter zu dem Symbol 7 leiten. Durch eine solche Anordnung ist das Symbol 7, wenn es beleuchtet ist, in der Lage, in dem Hintergrundbild 6 mit einer wesentlich stärkeren Helligkeit hervorzustechen, was es dem Benutzer ermöglicht, die Informationen, Funktionen und/oder den Betrieb im Zusammenhang mit dem Haushaltsgerät klar zu erkennen.

Darüber hinaus ist das obere Ende 17 der Lichtleiterstruktur, d.h. das obere Ende 17 des Lichtleitstabs 16, von der Anzeigefolie 1 beabstandet, sodass ein Spalt 20 entsteht, der es ermöglicht, dass das von den mehreren ersten Leuchtelemente 4 abseits der Lichtleitstruktur emittierte Licht teilweise unter das Symbol 7 eindringt und dieses geringfügig beleuchtet, sodass erstens die Symbole 7 auch im vom zweiten Leuchtelement 18 unbeleuchteten Zustand schwach sichtbar sind, und zweitens kein dunkler Bereich in dem Hintergrundbild 6 entstehen, der den harmonischen Gesamteindruck beeinträchtigt. Infolgedessen sind die Symbole 7 so in das Hintergrundbild 6 integriert, dass ihre vom zweiten Leuchtelement 18 beleuchteten und unbeleuchteten Zustände gut unterschieden werden können. Dadurch bietet die Anzeigevorrichtung 10 einen harmonischen visuellen Gesamteffekt, während sie ihre gute Anzeigefunktion beibehält.

Dabei ist zu beachten, dass der Träger 3 selbst als ein lichtleitendes Bauteil dient, um das von dem Leuchtelement auf der Leiterplatte 2 emittierte Licht zur Anzeigefolie 1 zu leiten. Der Träger 3 liegt an der Anzeigefolie 1 an, wobei das Anliegen sowohl ein direktes Anliegen als auch ein indirektes Anliegen umfasst, d.h. zwischen dem Träger 3 und der Anzeigefolie 1 können auch andere funktionelle Schichten angebracht sein. In der vorliegenden Anmeldung bezieht sich die Ausführung "von der Anzeigefolie 1 beabstandet ist" sich auf das Anliegen des Träger 3 an der Anzeigefolie 1, d.h. die Höhe des oberen Endes 17 der Lichtleitstruktur, die dem Symbol 7 entspricht, ist kleiner als die Höhe des Trägers 3 als ein lichtleitendes Bauteil, sodass zwischen dem oberen Ende 17 der Lichtleitstruktur und der Anzeigefolie 1 ein Spalt 20 entsteht. Der Spalt 20 ermöglicht es, dass das von den mehreren ersten Leuchtelementen 4 abseits der Lichtleitstruktur emittierte Licht in den Spalt 20 eindringt und das Symbol 7 geringfügig hinterleuchtet.

Zusammenfassend lässt sich sagen, dass die Anzeigevorrichtung 10 nicht nur in der Lage ist, einen brillanten Hintergrundbeleuchtungseffekt darzustellen und dadurch den Anzeigeinhalt zu bereichern, ein eindrucksvolles visuelles Erlebnis zu erzeugen und eine designreiche Atmosphäre zu schaffen, sondern auch in der Lage ist, die Symbole 7, deren beleuchtete und unbeleuchtete Zustände gut unterschieden werden können, harmonisch in das Hintergrundbild 6 zu integrieren, wobei die Symbole 7 und das Hintergrundbild 6 miteinander harmonieren und das Gesamtbild der Anzeigevorrichtung 10 ein harmonisches Ganzes bildet. Insbesondere kann die Anzeigevorrichtung 10 einen Anzeigeeffekt ähnlich dem eines Anzeigebildschirms erzeugen, was nicht nur die Herstellungskosten im Vergleich zu einer herkömmlichen Symbolanzeigevorrichtung nicht wesentlich erhöht, sondern auch die Notwendigkeit beseitigt, einen teuren Anzeigebildschirm zu verwenden.

In Verbindung mit den in den Fig. 1 bis 3 dargestellten ersten und zweiten Ausführungsbeispielen sind im Folgenden weitere bevorzugte Einzelheiten zur Anzeigevorrichtung 10 beschrieben.

In den Fig. 1 bis 3 ist in dem Träger 3 eine Durchbrechung ausgebildet, die dem Hintergrundanzeigebereich 5 entspricht, damit der Hintergrundanzeigebereich 5 gemeinsam von den mehreren ersten Leuchtelementen 4 beleuchtet werden kann. Diese Durchbrechung bedeutet, dass ein dem Hintergrundanzeigebereich 5 entsprechender Teil des Trägers 3 von oben nach unten durchgehend ausgehöhlt ist. Der Träger 3 ist somit als ein hohler Rahmen ausgebildet. In dem ersten und zweiten Ausführungsbeispiel ist der Träger 3 von vier Seiten 14 umgeben und weist eine Oberseite 13 und eine Unterseite 19 auf. Die Anzeigefolie 1 liegt an der Oberseite 13 des Trägers 3 an, während die Leiterplatte 2 an der Unterseite 19 des Trägers 3 anliegt. Dadurch sind die Anzeigefolie 1 und die Leiterplatte 2 zuverlässig voneinander beabstandet. Die Durchbrechung 15 bildet dabei mit der Anzeigefolie 1 und der Leiterplatte 2 im zusammengebauten Zustand der Anzeigevorrichtung 10 einen Hohlraum aus. Infolgedessen können mehrere erste Leuchtelemente 4 ungehindert Licht in den Hohlraum emittieren, wodurch der Hintergrundanzeigebereich 5 gemeinsam beleuchtet wird.

Um die Lichtleitstruktur, also das Lichtleitloch 8 oder den Lichtleitstab 16, in der Anzeigevorrichtung 10 befestigen zu können, ist es denkbar, dass die Lichtleitstruktur an der Leiterplatte 2 angeschlossen wird oder über einen Verbindungssteg zu dem Träger 3 verbunden ist. Ohne darauf beschränkt zu sein, können die in den Fig. 1 bis 3 dargestellten Lichtleitlöcher 8 bzw. Lichtleitstäbe 16 auch durch Verbindungsstege miteinander verbunden sein.

In Fig. 3 ist auch eine bevorzugte Anordnung einer Aufnahme von zweiten Leuchtelementen 18 im Inneren der Lichtleitstäbe 16 gezeigt, um die Einkopplungsleistung der Lichtleitstäbe 16 am Eingang zu erhöhen.

Weiterhin ist bevorzugt vorgesehen, dass das obere Ende der Lichtleitstruktur mit einem Abstand zwischen 0,8 und 3 mm, insbesondere mit einem Abstand von 1 mm, von der Anzeigefolie 1 beabstandet sein kann. Dieser Abstand kann auch als die Abmessung des Spalts zwischen dem oberen Ende 11 der Hohlstruktur, die das Lichtleitloch 8 bildet, und der Anzeigefolie 1, die Abmessung des Spalts 20 zwischen dem oberen Ende 17 des Lichtleitstabs 16 und der Anzeigefolie 1, oder als die Höhendifferenz zwischen der von der Oberseite 13 zur Unterseite 19 gemessenen Höhe des Trägers 3 und der Höhe des Lichtleitlochs 8 bzw. des Lichtleitstabs 16 verstanden werden. Durch diesen Abstand kann zuverlässig gewährleistet werden, dass das von den ersten Leuchtelementen 4 emittierte Licht zumindest schwach unter das Symbol 7 eindringen kann.

Um unterschiedliche Anzeigezustände, insbesondere auch dynamische Lichteffekte, darstellen zu können, sind das Ein- und Ausschalten, die Helligkeit und/oder die Farbe der ersten Leuchtelemente 4 und/oder des zweiten Leuchtelements 18 einstellbar.

Vorzugsweise kann die Anzeigefolie 1 eine Farbfolie sein. Weiter bevorzugt kann der Träger 3 als einen Spritzgussteil, insbesondere als einen zur Lichtabstrahlung günstigen weißen Spritzgussteil, ausgebildet sein.

Fig. 4 zeigt eine schematische Darstellung einer Anzeigefolie einer Anzeigevorrichtung gemäß einem dritten Ausführungsbeispiel. Die Anzeigefolie 1 in Fig. 4 umfasst einen Hintergrundanzeigebereich 5 in der Mitte zur Darstellung eines Hintergrundbildes 6, und innerhalb des Hintergrundanzeigebereiches 5 sind beispielhaft zwei schwarz ausgefüllte Symbole 7 vorgesehen. Auf der Anzeigefolie 1 sind auch außerhalb des Hintergrundanzeigebereiches 5 weitere Symbole 21 vorgesehen, die individuell ausleuchtbar sind. Wie in Fig. 4 dargestellt, sind insgesamt elf weitere Symbole 21 auf beiden Seiten des Hintergrundanzeigebereiches 5 angeordnet, die nicht vom Hintergrundbild 6 umgeben bzw. überlagert sind. Der schwarz ausgefüllte Teil jedes weiteren Symbols 21 entspricht einem Lichtdurchlassbereich des Symbolinhalts, welcher Lichtdurchlassbereich bei Beleuchtung den Symbolinhalt für den Benutzer sichtbar macht. Bei den weiteren Symbolen 21 kann es sich ebenfalls um Muster und/oder Zeichen handeln. In Fig. 4 sind insbesondere auch zwei numerische Symbolgruppen 22 in Form der Ziffer 8 als weitere Symbole dargestellt. Die numerischen Symbolgruppen 22 umfassen sieben kleinere Symbole in unmittelbarer Nähe zueinander (7-Segment-Anzeige), sodass eines oder mehrere dieser kleineren Symbole selektiv beleuchtet werden können, um dem Benutzer numerische Informationen anzuzeigen. Ebenso ist es möglich, dem Benutzer mit Hilfe dieser weiteren Symbole 21 Informationen, Zustände und/oder Funktionen des Haushaltsgeräts usw. anzuzeigen.

Fig. 5 zeigt eine perspektivische Explosionsdarstellung einer Anzeigevorrichtung gemäß dem dritten Ausführungsbeispiel. In diesem dritten Ausführungsbeispiel umfasst die Anzeigevorrichtung 10 auch von oben nach unten eine Anzeigefolie 1, eine mit Leuchtelementen versehene Leiterplatte 2 und einen zwischen der Anzeigefolie 1 und der Leiterplatte 2 vorgesehenen Träger 3. Die in Fig. 5 dargestellte Anzeigevorrichtung 10 verwendet die in Fig. 4 dargestellte Anzeigefolie 1, weshalb weitere Details an der Anzeigefolie 1 in Fig. 5 nicht dargestellt sind.

Bei dem in Fig. 5 dargestellten Träger 3 ist jedem Symbol 7 im Hintergrundanzeigebereich 5 auch eine Lichtleiterstruktur, hier ein Lichtleitloch 8, zugeordnet. Das Lichtleitloch 8 wird ebenfalls verwendet, um Licht, das von mindestens einem zweiten Leuchtelement 18 der Leuchtelemente emittiert wird, zu dem Symbol 7 zu leiten. Das obere Ende 11 des Lichtleitlochs 8 ist von der Anzeigefolie 1 beabstandet. Im Unterschied zum in Fig. 1 dargestellten ersten Ausführungsbeispiel, ist im Träger 3 eine Vertiefung 23 entsprechend dem Hintergrundanzeigebereich 5 ausgebildet. Die Vertiefung 23 bedeutet, dass in einem Bereich des Trägers 3, der mit dem Hintergrundanzeigebereich 5 korrespondiert, eine gegenüber der Oberseite 13 des Trägers 3 nach unten vertiefte Ausnehmung bzw. Mulde ausgebildet ist, die es ermöglicht, dass im Hintergrundanzeigebereich 5 die Anzeigefolie 1 und der Träger 3 voneinander beabstandet sind. Um den Hintergrundanzeigebereich 5 gemeinsam mit mehreren ersten Leuchtelementen 4 zu beleuchten, sind in einer Unterseite 24 der Vertiefung 23 Lichtdurchlassöffnungen 25 für die ersten Leuchtelemente 4 vorgesehen. Die Lichtdurchlassöffnungen 25 erstrecken sich von der Unterseite 24 der Vertiefung 23 zu einer Unterseite 19 des gesamten Trägers 3. Die Höhe der Lichtdurchlassöffnungen 25 ist kleiner als die Höhe der Lichtleitstruktur, hier des Lichtleitloches 8, wodurch von den in bzw. unter den jeweiligen Lichtdurchlassöffnungen 25 befindlichen ersten Leuchtelementen 4 emittiertes Licht in die Vertiefung 23 strahlen kann und somit den Hintergrundanzeigebereich 5 auf der Anzeigefolie 1 beleuchtet und teilweise unter das Symbol 7 eindringt. Das Lichtleitloch 8 ist dabei an der Unterseite 24 der Vertiefung 23 angeschlossen, insbesondere angeformt.

Zur Beleuchtung der weiteren Symbole 21 auf der Anzeigefolie 1 außerhalb des Hintergrundanzeigebereichs 5 ist jedem weiteren Symbol 21 eine weitere Lichtleitstruktur zugeordnet, die an die Anzeigefolie 1 anliegt. Wie in Fig. 5 gezeigt, ist die weitere Lichtleitstruktur als ein Durchgangsloch 27 im Träger 3 ausgebildet, d.h. das Durchgangsloch 27 ist einstückig in dem Träger 3 angeformt. Das Durchgangsloch 27 verläuft von der Oberseite 13 des Trägers 3 zu seiner Unterseite 19, was es ermöglicht, dass die dritten Leuchtelemente 26, die sich in dem Durchgangsloch 27 befinden, weitere Symbole 21, die sich über dem Durchgangsloch 27 befinden, individuell beleuchten. Im Vergleich zu den Lichtdurchlassöffnungen 25, die die Leuchtweite der ersten Leuchtelemente 4 nur geringfügig beeinflussen oder nicht beeinflussen, begrenzen das Durchgangsloch 27 die Leuchtweite der dritten Leuchtelemente 26 stark. Das so ausgebildete Durchgangsloch 27 wirkt nicht nur als Lichtkondensor, sondern auch als Lichtabschirmung zwischen verschiedenen weiteren Symbole 21. In der Ansicht des Benutzers, der die Anzeigevorrichtung 10 betrachtet, können die weitere Symbole 21 unabhängig durch die dritten Leuchtelemente 26 in dem Durchgangsloch 27 beleuchtet werden, während die ersten Leuchtelemente 4, die sich in oder unter den Lichtdurchlassöffnungen 25 befinden, das Hintergrundbild 6 in dem Hintergrundanzeigebereich 5 gemeinsam beleuchten können.

Zur Ausbildung des Lichtleitlochs 8 ist eine Hohlstruktur 12 denkbar, die über die Unterseite 24 der Vertiefung 23 hervorsteht und die eine Kavität des Lichtleitlochs 8 umgibt. Somit können der Träger 3, das Durchgangsloch 27, die Vertiefung 23, die Lichtdurchlassöffnungen 25 und das Lichtleitloch 8 in diesem Ausführungsbeispiel durch ein integrales Spritzgießverfahren hergestellt werden, das hinsichtlich des Produktionsmaterials kostengünstig und hinsichtlich des Verfahrens einfach ist, wodurch die Herstellungskosten verringert werden. Die Form des Lichtleitlochs 8 kann insbesondere auch an die Form des Symbols 7 angepasst sein. Neben der in Fig. 4 dargestellten quadratischen Form sind auch regelmäßige Formen wie Kreise, Ovale oder andere, auch unregelmäßige Formen denkbar.

Fig. 6 zeigt eine Vorderansicht eines Trägers einer Anzeigevorrichtung gemäß dem dritten Ausführungsbeispiel. Deutlich wird durch einen Vergleich des in Fig. 6 dargestellten Trägers 3 mit der in Fig. 4 dargestellten Anzeigefolie 1, dass der Hintergrundanzeigebereich 5 der Unterseite 24 der Vertiefung 23 entspricht und eine Vielzahl von Lichtdurchlassöffnungen 25 gleichmäßig in der Unterseite 24 der Vertiefung 23 verteilt sind. Darüber hinaus entspricht auch jedes weitere Symbol 21 einem Durchgangsloch 27. Die sieben kleineren Symbole aus der numerischen Symbolgruppen 11' in Form der Ziffer 8 sind ebenfalls mit sieben Durchgangslöchern 27 in einer entsprechenden Form versehen.

Fig. 7 zeigt eine perspektivische Ansicht eines Trägers einer Anzeigevorrichtung gemäß dem dritten Ausführungsbeispiel entlang der Schnittlinie A-A. Es ist zu erkennen, dass das Lichtleitloch 8 von einer Hohlstruktur 12 umgeben ist, die an der Unterseite 24 der Vertiefung 23 hervorsteht, und das Lichtleitloch 8 geht vom oberen Ende 11 des Lichtleitlochs 8 bis zur Unterseite 19 des Trägers 3 durch. Die Lichtdurchlassöffnungen 25 gehen von der Unterseite 24 der Vertiefung 23 bis zur Unterseite 19 des Trägers 3 durch, und das Durchgangsloch 27 geht von der Oberseite 13 des Trägers 3 bis zu seiner Unterseite 19 durch. Aus der Figur ist das Höhenverhältnis von Lichtleitloch 8, Lichtdurchlassöffnungen 25 und Durchgangsloch 27 ersichtlich, nämlich die Höhe des Lichtleitlochs 8 ist größer als die Höhe der Lichtdurchlassöffnungen 25 und kleiner als die Höhe des Durchgangslochs 27. Dabei werden die Höhen der Löcher in einer Richtung senkrecht zur Oberseite 13 des Trägers 3 gemessen, also in vertikaler Richtung.

Zusätzlich zeigt Fig. 7, dass die Vertiefung 23 derart konfiguriert ist, sich in Richtung der Unterseite 19 des Trägers 3 zu verjüngen. Dies bedeutet, dass sich die Fläche der Vertiefung 23 von der Oberseite 13 des Trägers 3 zu der Unterseite 24 der Vertiefung 23 hin allmählich verringert, wozu in der Vertiefung 23 eine Schräge 29 ausgebildet ist, die zu der Unterseite 24 der Vertiefung 23 hin geneigt ist. Mit Hilfe dieser Schräge 29 lässt sich der Träger 3 beim Spritzgießen leichter entformen.

Fig. 8 zeigt eine Schnittansicht eines Trägers einer Anzeigevorrichtung gemäß dem dritten Ausführungsbeispiel entlang der Schnittlinie A-A. In Fig. 8 ist jeweils die in vertikaler Richtung gemessene Höhe bezeichnet: die Höhe des Trägers 3 ist mit h bezeichnet; die Höhe des Durchgangslochs 27 ist mit h1 bezeichnet; die Höhe der Lichtdurchlassöffnungen 25 ist mit h2 bezeichnet; die Höhe des Lichtleitlochs 8 ist mit h3 bezeichnet. Wie in Fig. 8 deutlich zu erkennen ist, entspricht die Höhe h des Trägers 3 der Höhe h1 des Durchgangslochs 27 und die Höhe h3 des Lichtleitlochs 8 ist größer als die Höhe h2 der Lichtdurchlassöffnungen 25 und kleiner als die Höhe h1 des Durchgangslochs 27 oder die Höhe h des Trägers 3. Mit Vorteil ist vorgesehen, dass die Höhe h3 des Lichtleitlochs 8 um 0,8 mm bis 3mm, insbesondere um 1 mm, kleiner ist als die Höhe h1 des Durchgangslochs 27.

In Fig. 8 ist ferner gezeigt, dass die Ebene 30, in der sich die unteren Enden der Lichtdurchlassöffnungen 25 und des Lichtleitlochs 8 befinden, gegenüber der Unterseite 19 des Trägers 3 leicht erhöht ist. Auf diese Weise wird einerseits vermieden, dass Unebenheiten der Leiterplatte 2 aufgrund von Fertigungstoleranzen eine flächige Anlage des Trägers 3 erschweren, und andererseits, dass der Träger 3 die Verdrahtung auf der Leiterplatte 2 für die jeweiligen Leuchtelemente quetscht oder reibt.

Fig. 9 zeigt eine perspektivische Ansicht eines Trägers einer Anzeigevorrichtung gemäß dem dritten Ausführungsbeispiel entlang der Schnittlinie B-B. In dieser Figur ist deutlicher zu erkennen, dass sich die Ebene 30, in der sich die unteren Enden des Lichtleitlochs 8 und der Lichtdurchlassöffnungen 25 befinden, gegenüber der Unterseite 19 des Trägers 3 leicht abhebt. Es ist auch zu erkennen, dass das Lichtleitloch 8 in Richtung der Unterseite 19 des Trägers 3 verjüngt ist. Das bedeutet, dass sich die Abmessungen des Lichtleitlochs 8 von ihrer oberen Ende 11 zur Unterseite 19 des Trägers 3 bzw. zur Ebene 30 hin allmählich verringern. Aus diesem Grund ist in dem Lichtleitloch 8 eine weitere, zur Ebene 30 hin geneigte Schräge 31 ausgebildet. Mit Hilfe dieser weiteren Schräge 31 lässt sich der Träger 3 beim Spritzgießen ebenfalls leichter entformen.

Fig. 10 zeigt eine schematische Schnittansicht eines Trägers einer Anzeigevorrichtung gemäß einem vierten Ausführungsbeispiel. Dabei ist der Träger 3 im Wesentlichen gleich aufgebaut wie der Träger in dem dritten Ausführungsbeispiel gemäß den Fig. 6 bis 9, jedoch mit dem Unterschied, dass jedem Symbol 21 ein Lichtleitstab 16 zugeordnet ist. Der Lichtleitstab 16 ist hier an einer Unterseite 24 der Vertiefung 23 vorgesehen. Unterhalb des Lichtleitstabs 16 wird das Licht der zweiten Leuchtelemente 18 ebenfalls über die Lichtdurchlassöffnungen 25 auf der Unterseite 24 in das untere Ende des Lichtleitstabs 16 eingekoppelt. Außerdem kann, was nicht dargestellt ist, der Lichtleitstab 16 auch direkt in einem Durchgangsloch in der Vertiefung 23 vorgesehen sein, d.h. die Vertiefung 23 ist mit einem dem jeweiligen Symbol 7 entsprechenden Durchgangsloch versehen, in dem der Lichtleitstab 16 eingelegen ist. Das obere Ende 17 des so angeordneten Lichtleitstabs 16 ist ebenfalls mit einem Spalt 20 von der Anzeigefolie 1 beabstandet. Vorzugsweise kann die Abmessung s des Spalts 20 zwischen 0,8 mm und 3 mm, insbesondere 1 mm betragen. Zur Befestigung des Lichtleitstabs 16 in der Vertiefung 23 kann der Lichtleitstab 16 beispielsweise an der Unterseite 24 der Vertiefung 23 oder im Durchgangsloch der Vertiefung 23 angeklebt, angeklemmt, angeschweißt oder angenietet sein. Alternativ hierzu ist es auch denkbar, den Lichtleitstab 16 mittels eines nicht dargestellten Verbindungsstegs zum Träger 3 zu verbinden oder mehrere Lichtleitstäbe 16 mit einem Verbindungssteg miteinander zu verbinden.

Natürlich kann die vorgenannte Vertiefung 23 in dem dritten und vierten Ausführungsbeispiel auch weggelassen werden und beispielsweise kann, wie mit Bezug auf die Fig. 1 bis 3 gezeigt, das Lichtleitloch 8 in dem dritten Ausführungsbeispiel oder der Lichtleitstab 16 in dem vierten Ausführungsbeispiel individuell eine in dem Träger 3 entsprechend dem Hintergrundanzeigebereich 5 ausgebildete Hohlstruktur bilden. Das Durchgangsloch 27 ist hier ebenfalls einstückig am Träger 3 ausgebildet, während das Lichtleitloch 8 bzw. der Lichtleitstab 16 mit den oben erwähnten Befestigungsarten an dem Durchgangsloch 27 und/oder dem Träger 3 angeschlossen sind.

Fig. 11 zeigt eine schematische Darstellung einer Anzeigefolie einer Anzeigevorrichtung gemäß einem bevorzugten Ausführungsbeispiel. Die in dieser Figur gezeigte Anzeigefolie 1 ist mit einem Paar Ansätzen 32 zum Aufkleben auf die Seitenkanten des Trägers versehen, wodurch die Klebefläche der Anzeigefolie 1 auf dem Träger 3 vergrößert wird. Wie in Fig. 11 gezeigt ist, stehen zwei Ansätze 32 der zwei langen Seiten der Anzeigefolie 1 einander gegenüberliegend vor. Durch Aufkleben solcher Ansätze 32 auf die Seitenkanten 14 des Trägers 3 wird die Anzeigefolie 1 auf dem Träger 3 aufgespannt, um den äußeren Kräften entgegenzuwirken, die dazu führen, dass der Hintergrundanzeigebereich 5 der Anzeigefolie 1 in Richtung der Vertiefung 23 zusammenfällt. Fig. 11 zeigt auch mehrere Unterbrechungspunkte P, die zwischen den Ansätzen 32 und der Anzeigefolie 1 eingeschnitten sind. Durch das Vorsehen dieser Unterbrechungspunkte P kann das Substrat der Anzeigefolie 1 mit einer gewissen Härte genauer und einfacher gebogen werden. Die mehrere Unterbrechungspunkte P können mit einem Unterbrechungsmesser oder Laser geschnitten werden.

Um die Anzeigefolie 1 besser auf dem Träger 3 zu halten, kann zusätzlich zu der in Fig. 11 gezeigten Lösung erwogen werden, die Durchbrechung 15 oder Vertiefung 23 des Trägers 3 mit einer Lichtdurchlassplatte auszufüllen, um zu verhindern, dass die Anzeigefolie 1 im Falle einer äußeren Kraft, die auf den Hintergrundanzeigebereich 5 einwirkt, kollabiert. Die Lichtdurchlassplatte kann auf der Leiterplatte 2 oder auf der Unterseite 24 der Vertiefung 23 gehalten werden und dementsprechend mit einer Struktur versehen sein, die das Lichtleitloch 8 bzw. den Lichtleitstab 16 ausspart, sodass die Anzeigefolie 1 auch im Hintergrundanzeigebereich 5 gut gehalten werden kann. Ferner bevorzugt ist die Lichtdurchlassplatte mit domartigen Ausnehmungen für die ersten Leuchtelemente 4 oder in die Lichtdurchlassöffnungen 25 hineinragenden Vorsprüngen ausgebildet.

Fig. 12 zeigt eine schematische Schnittansicht eines Mensch-Maschine-Interaktionssystems gemäß einem Ausführungsbeispiel. Das Mensch-Maschine-Interaktionssystem 100 umfasst dabei eine Anzeigevorrichtung 10 sowie eine Berührungs- und/oder Annäherungssensorik. Die Berührungs- und/oder Annäherungssensorik in Fig. 12 ist als eine berührungsempfindliche Schicht 33 ausgebildet, die beispielsweise auf einer Anzeigefolie 1 der Anzeigevorrichtung 10 aufgeklebt oder aufgedruckt ist. In Fig. 12 ist die berührungsempfindliche Schicht 33 auf einer Unterseite der Anzeigefolie 1 dargestellt, es ist jedoch auch denkbar, sie auf einer Oberseite der Anzeigefolie 1 zu platzieren.

Ohne darauf beschränkt zu sein, kann die Berührungs- und/oder Annäherungssensorik als eine Infrarotsensorik, eine kapazitive Sensorik, eine resistive Sensorik, eine induktive Sensorik, eine Drucksensorik oder eine akustische Sensorik ausgebildet sein.

Außerdem ist in Fig. 12 gezeigt, dass in einem zusammengebauten Zustand der Anzeigevorrichtung 10 oder des Mensch-Maschine-Interaktionssystems 100 die Unterseite 24 der Vertiefung 23 der Anzeigevorrichtung 10 etwa bündig mit den ersten Leuchtelementen 4 auf der Leiterplatte 2 ist, hier geringfügig niedriger als die Unterseite 24 der Vertiefung 23 bzw. als die Lichtdurchlassöffnungen 25. Dadurch kann das Licht der ersten Leuchtelemente 4 unter einem vergleichsweise großen Abstrahlwinkel in die Vertiefung 23 projiziert werden, sodass das Hintergrundbild 6 mit einem vergleichsweise großen Flächeninhalt ausgeleuchtet wird.

Die vorliegende Erfindung ist nicht auf die dargestellten Ausführungsbeispiele beschränkt, sondern umfasst bzw. erstreckt sich auf alle technischen Äquivalente, welche in den Bereich der beigefügten Ansprüche fallen können. Auch sind die in der Beschreibung gewählten Lageangaben, wie z.B. "oben", "unten", "links", "rechts" etc. auf die unmittelbar beschriebene sowie dargestellte Figur bezogen und können bei einer Lageänderung sinngemäß auf die neue Lage übertragen werden.

Die in den Anmeldungsunterlagen offenbarten Merkmale können nicht nur einzeln, sondern auch in beliebigen Kombinationen für die Verwirklichung eines Ausführungsbeispiels in ihren verschiedenen Ausgestaltungen von Bedeutung sein und implementiert werden.

Obwohl die Erfindung wie oben mit den optimalen Ausführungsformen offenbart wurde, ist sie nicht auf die hier gezeigten Ausführungsformen beschränkt. Jeder Fachmann kann mögliche Änderungen und Modifikationen an der technischen Lösung unter Verwendung der oben offenbarten Verfahren und des technischen Inhalts vornehmen, ohne vom Geist und Umfang der Erfindung abzuweichen. Deshalb fallen jeder Inhalt, der nicht von der technischen Lösung abweicht, und alle einfachen Abwandlungen, gleichwertige Änderungen und Modifikationen, die an den oben genannten Ausführungsformen auf der Grundlage der technischen Substanz vorgenommen werden, in den Schutzbereich der technischen Lösung.

## Patentansprüche

1. Anzeigevorrichtung (10) für ein Haushaltsgerät, die umfasst:
eine Anzeigefolie (1),
eine mit Leuchtelementen versehene Leiterplatte (2), und
einen zwischen der Anzeigefolie (1) und der Leiterplatte (2) vorgesehenen Träger (3),
**dadurch gekennzeichnet,**
**dass** die Anzeigefolie (1) einen Hintergrundanzeigebereich (5) zum Anzeigen eines Hintergrundbildes (6) aufweist, der von mehreren ersten Leuchtelementen (4) der Leuchtelemente gemeinsam ausleuchtbar ist, wobei im Hintergrundanzeigebereich (5) mindestens ein Symbol (7) angeordnet ist, wobei eine Lichtleiterstruktur entsprechend jedem der mindestens einen Symbole (7) angeordnet ist, die dazu dient, ein von mindestens einem zweiten Leuchtelemente (18) der Leuchtelemente emittiertes Licht zum Symbol (7) zu leiten, und dass die Höhe der Lichtleiterstruktur kleiner als die Höhe des Trägers (3) ist, sodass das obere Ende der Lichtleiterstruktur von der Anzeigefolie (1) beabstandet ist.

2. Anzeigevorrichtung (10) nach Anspruch 1, **dadurch gekennzeichnet, dass** die Lichtleiterstruktur als ein Lichtleitloch (8) und/oder einen Lichtleitstab (16) ausgebildet ist.

3. Anzeigevorrichtung (10) nach Anspruch 2, **dadurch gekennzeichnet, dass** das Lichtleiterloch (8) durch eine Hohlstruktur (12) aus einem opaken oder transluzenten Material ausgebildet ist und/oder der Lichtleitstab (16) aus einem transparenten Material hergestellt ist.

4. Anzeigevorrichtung (10) nach Anspruch 3, **dadurch gekennzeichnet, dass** das zweite Leuchtelement (18) im Inneren des Lichtleitstabs (16) aufgenommen ist.

5. Anzeigevorrichtung (10) nach einem der Ansprüche 1 bis 4, **dadurch gekennzeichnet, dass** in dem Träger (3) entsprechend dem Hintergrundanzeigebereich (5) eine Durchbrechung (15) oder eine Vertiefung (23) ausgebildet ist, wobei in der Unterseite (24) der Vertiefung (23) Lichtdurchlassöffnungen (25) für die mehreren ersten Leuchtelemente (4) vorgesehen sind und wobei die Höhe der Lichtdurchlassöffnungen (25) kleiner ist als die Höhe der Lichtleitstruktur.

6. Anzeigevorrichtung (10) nach Anspruch 5, **dadurch gekennzeichnet, dass** die Lichtleitstruktur an der Leiterplatte (2) oder an der Vertiefung (23) angeschlossen ist, oder dass die Lichtleitstruktur über einen Verbindungssteg zu dem Träger (3) verbunden oder einstückig mit dem Träger (3) ausgeformt ist.

7. Anzeigevorrichtung (10) nach einem der Ansprüche 1 bis 4, **dadurch gekennzeichnet, dass** das obere Ende der Lichtleitstruktur mit einem Abstand von 0,8 mm bis 3 mm von der Anzeigefolie (1) beabstandet ist.

8. Anzeigevorrichtung (10) nach einem der Ansprüche 1 bis 4, **dadurch gekennzeichnet, dass** das obere Ende der Lichtleitstruktur mit einem Abstand von 1 mm von der Anzeigefolie (1) beabstandet ist.

9. Anzeigevorrichtung (10) nach Anspruch 5, **dadurch gekennzeichnet, dass** in der Durchbrechung (15) oder der Vertiefung (23) des Trägers (3) eine Lichtdurchlassplatte angeordnet ist.

10. Anzeigevorrichtung (10) nach Anspruch 9, **dadurch gekennzeichnet, dass** die Lichtdurchlassplatte mit domartigen Ausnehmungen für die ersten Leuchtelemente (4) oder in die Lichtdurchlassöffnungen (25) hineinragenden Vorsprüngen ausgebildet ist.

11. Anzeigevorrichtung (10) nach einem der Ansprüche 1 bis 4, **dadurch gekennzeichnet, dass** die Anzeigefolie (1) mit einem Paar Ansätzen (32) zum Aufkleben auf die Seitenkanten des Trägers (3) versehen ist.

12. Anzeigevorrichtung (10) nach Anspruch 11, **dadurch gekennzeichnet, dass** mehrere Unterbrechungspunkte (P) zwischen den Ansätzen (32) und der Anzeigefolie (1) eingeschnitten sind.

13. Anzeigevorrichtung (10) nach einem der Ansprüche 1 bis 4, **dadurch gekennzeichnet, dass** außerhalb des Hintergrundanzeigebereiches (5) ein weiteres Symbol (21) vorgesehen ist, das individuell ausleuchtbar ist.

14. Anzeigevorrichtung (10) nach Anspruch 13, **dadurch gekennzeichnet, dass** dem weiteren Symbol (21) eine weitere Lichtleitstruktur zugeordnet ist, die an der Anzeigefolie (1) anliegt.

15. Anzeigevorrichtung (10) nach einem der Ansprüche 1 bis 4, **dadurch gekennzeichnet, dass** das Ein- und Ausschalten, die Helligkeit und/oder die Farbe der ersten Leuchtelemente (4) und/oder des zweiten Leuchtelements (18) einstellbar ist.

16. Anzeigevorrichtung (10) nach einem der Ansprüche 1 bis 4, **dadurch gekennzeichnet, dass** die Anzeigefolie (1) eine Farbfolie ist und/oder der Träger (3) als ein Spritzgussteil ausgebildet ist.

17. Mensch-Maschine-Interaktionssystem (100) für ein Haushaltsgerät, **dadurch gekennzeichnet, dass** das Mensch-Maschine-Interaktionssystem (100) umfasst:
eine Anzeigevorrichtung (10) nach einem der Ansprüche 1 bis 16; und
eine Berührungs- und/oder Annäherungssensorik.

18. Mensch-Maschine-Interaktionssystem (100) nach Anspruch 17, **dadurch gekennzeichnet, dass** die Berührungs- und/oder Annäherungssensorik eine berührungsempfindliche Schicht (33) aufweist, die auf einer Anzeigefolie (1) der Anzeigevorrichtung (10) aufgeklebt oder aufgedruckt ist; und/oder dass die Berührungs- und/oder Annäherungssensorik als eine Infrarotsensorik, eine kapazitive Sensorik, eine resistive Sensorik, eine induktive Sensorik, eine Drucksensorik oder eine akustische Sensorik ausgebildet ist.

19. Haushaltsgerät, **dadurch gekennzeichnet, dass** das Haushaltsgerät eine Anzeigevorrichtung (10) nach einem der Ansprüche 1 bis 16 oder ein Mensch-Maschine-Interaktionssystem (100) nach Anspruch 17 oder 18 umfasst.

20. Haushaltsgerät nach Anspruch 19, **dadurch gekennzeichnet, dass** das Haushaltsgerät eine Klimaanlage, eine Dunstabzugshaube, ein Herd, ein Warmwasserbereiter, ein Kühlschrank, ein Backofen, eine Spülmaschine, eine Küchenmaschine, eine Waschmaschine, ein Trockner, eine Stereoanlage, ein Fernseher, ein intelligenter Wasserhahn oder eine intelligente Toilette ist.

## Claims

1. Display device (10) for a household appliance, comprising:
a display film (1),
a printed circuit board (2) equipped with luminous elements and
a carrier (3) provided between the display film (1) and the printed circuit board (2),
**characterized**
**in that** the display film (1) comprises a background display region (5) that serves to display a background image (6) and is jointly illuminable by multiple first luminous elements (4) of the luminous elements, wherein at least one symbol (7) is arranged in the background display region (5), wherein a light-guide structure is arranged in a manner corresponding to each of the at least one symbols (7) and serves to guide a light emitted by at least one second luminous element (18) of the luminous elements to the symbol (7), and in that the height of the light-guide structure is smaller than the height of the carrier (3) such that the upper end of the light-guide structure is spaced apart from the display film (1).

2. Display device (10) according to Claim 1, **characterized in that** the light-guide structure takes the form of a light-guide hole (8) and/or a light-guide rod (16).

3. Display device (10) according to Claim 2, **characterized in that** the light-guide hole (8) is formed by a hollow structure (12) made of an opaque or translucent material and/or the light-guide rod (16) is produced from a transparent material.

4. Display device (10) according to Claim 3, **characterized in that** the second luminous element (18) is accommodated in the interior of the light-guide rod (16).

5. Display device (10) according to any of Claims 1 to 4, **characterized in that** a perforation (15) or a recess (23) is formed in the carrier (3) in accordance with the background display region (5), wherein light-passage openings (25) for the multiple first luminous elements (4) are provided in the underside (24) of the recess (23) and wherein the height of the light-passage openings (25) is smaller than the height of the light-guide structure.

6. Display device (10) according to Claim 5, **characterized in that** the light-guide structure is connected to the printed circuit board (2) or to the recess (23), or **in that** the light-guide structure is connected to the carrier (3) by way of a connecting piece or formed in one piece with the carrier (3).

7. Display device (10) according to any of Claims 1 to 4, **characterized in that** the upper end of the light-guide structure is spaced apart from the display film (1) at a distance of 0.8 mm to 3 mm.

8. Display device (10) according to any of Claims 1 to 4, **characterized in that** the upper end of the light-guide structure is spaced apart from the display film (1) at a distance of 1 mm.

9. Display device (10) according to Claim 5, **characterized in that** a light-passage plate is arranged in the perforation (15) or the recess (23) of the carrier (3).

10. Display device (10) according to Claim 9, **characterized in that** the light-passage plate is formed with dome-like recesses for the first luminous elements (4) or with projections projecting into the light-passage openings (25).

11. Display device (10) according to any of Claims 1 to 4, **characterized in that** the display film (1) is provided with a pair of attachments (32) for adhesive bonding to the side edges of the carrier (3).

12. Display device (10) according to Claim 11, **characterized in that** multiple interruption points (P) are cut between the attachments (32) and the display film (1).

13. Display device (10) according to any of Claims 1 to 4, **characterized in that** a further symbol (21) which is individually illuminable is provided outside of the background display region (5).

14. Display device (10) according to Claim 13, **characterized in that** the further symbol (21) is assigned a further light-guide structure, which abuts against the display film (1).

15. Display device (10) according to any of Claims 1 to 4, **characterized in that** the switching on and off, the brightness and/or the colour of the first luminous elements (4) and/or the second luminous element (18) is adjustable.

16. Display device (10) according to any of Claims 1 to 4, **characterized in that** the display film (1) is a colour film, and/or the carrier (3) is formed as an injection moulding part.

17. Human-machine interaction system (100) for a household appliance, **characterized in that** the human-machine interaction system (100) comprises:
a display device (10) according to any of Claims 1 to 16; and
a touch and/or proximity sensor system.

18. Human-machine interaction system (100) according to Claim 17, **characterized in that** the touch and/or proximity sensor system comprises a touch-sensitive layer (33), which is adhesively bonded to or printed on a display film (1) of the display device (10); and/or **in that** the touch and/or proximity sensor system is formed as an infrared sensor system, a capacitive sensor system, a resistive sensor system, an inductive sensor system, a pressure sensor system or an acoustic sensor system.

19. Household appliance, **characterized in that** the household appliance comprises a display device (10) according to any of Claims 1 to 16 or a human-machine interaction system (100) according to Claim 17 or 18.

20. Household appliance according to Claim 19, **characterized in that** the household appliance is an air conditioning unit, an extractor, a cooker, a water heater, a refrigerator, an oven, a dishwasher, a food processor, a washing machine, a dryer, a stereo system, a television set, a smart tap or a smart toilet.

## Revendications

1. Dispositif d'affichage (10) destiné à un appareil ménager, comprenant :
un film d'affichage (1),
une carte de circuit imprimé (2) pourvue d'éléments lumineux, et
un support (3) placé entre le film d'affichage (1) et la carte de circuit imprimé (2),
**caractérisé**
**en ce que** le film d'affichage (1) présente une zone d'affichage d'arrière-plan (5) pour afficher une image d'arrière-plan (6) qui peut être éclairée conjointement par une pluralité de premiers éléments lumineux (4) parmi les éléments lumineux, au moins un symbole (7) étant disposé dans la zone d'affichage d'arrière-plan (5), une structure de guidage de lumière correspondant à chacun du ou des symboles (7) étant prévue, laquelle sert à guider la lumière émise par au moins un second élément lumineux (18) parmi les éléments lumineux vers le symbole (7), et en ce que la hauteur de la structure de guidage de lumière est inférieure à la hauteur du support (3), de sorte que l'extrémité supérieure de la structure de guidage de lumière est espacée du film d'affichage (1).

2. Dispositif d'affichage (10) selon la revendication 1, **caractérisé en ce que** la structure de guidage de lumière est réalisée sous la forme d'un trou de guidage de lumière (8) et/ou d'une tige de guidage de lumière (16).

3. Dispositif d'affichage (10) selon la revendication 2, **caractérisé en ce que** le trou de guidage de lumière (8) est formé par une structure creuse (12) constituée d'un matériau opaque ou translucide et/ou **en ce que** la tige de guidage de lumière (16) est fabriquée à partir d'un matériau transparent.

4. Dispositif d'affichage (10) selon la revendication 3, **caractérisé en ce que** le second élément lumineux (18) est reçu à l'intérieur de la tige de guidage de lumière (16).

5. Dispositif d'affichage (10) selon l'une quelconque des revendications 1 à 4, **caractérisé en ce qu'**une ouverture (15) ou un creux (23) est formé dans le support (3) d'une manière qui correspond à la zone d'affichage d'arrière-plan (5), des ouvertures de passage de lumière (25) destinées à la pluralité de premiers éléments lumineux (4) étant prévues dans la face inférieure (24) du creux (23), et la hauteur des ouvertures de passage de lumière (25) étant inférieure à la hauteur de la structure de guidage de lumière.

6. Dispositif d'affichage (10) selon la revendication 5, **caractérisé en ce que** la structure de guidage de lumière est reliée à la carte de circuit imprimé (2) ou au creux (23) ou **en ce que** la structure de guidage de lumière est reliée au support (3) par l'intermédiaire d'une barrette de liaison ou est formée d'un seul tenant avec le support (3).

7. Dispositif d'affichage (10) selon l'une quelconque des revendications 1 à 4, **caractérisé en ce que** l'extrémité supérieure de la structure de guidage de lumière est espacée du film d'affichage (1) d'une distance de 0,8 mm à 3 mm.

8. Dispositif d'affichage (10) selon l'une quelconque des revendications 1 à 4, **caractérisé en ce que** l'extrémité supérieure de la structure de guidage de lumière est espacée du film d'affichage (1) d'une distance de 1 mm.

9. Dispositif d'affichage (10) selon la revendication 5, **caractérisé en ce qu'**une lame de transmission de lumière est disposée dans l'ouverture (15) ou dans le creux (23) du support (3).

10. Dispositif d'affichage (10) selon la revendication 9, **caractérisé en ce que** la lame de transmission de lumière est conçue de manière à présenter des évidements en forme de dôme pour les premiers éléments lumineux (4) ou des excroissances faisant saillie dans les ouvertures de transmission de lumière (25).

11. Dispositif d'affichage (10) selon l'une quelconque des revendications 1 à 4, **caractérisé en ce que** le film d'affichage (1) est pourvu d'une paire de protubérances (32) destinées à être collées sur les bords latéraux du support (3).

12. Dispositif d'affichage (10) selon la revendication 11, **caractérisé en ce qu'**une pluralité de points d'interruption (P) sont découpés entre les protubérances (32) et le film d'affichage (1).

13. Dispositif d'affichage (10) selon l'une quelconque des revendications 1 à 4, **caractérisé en ce qu'**il est prévu un autre symbole (21) pouvant être éclairé individuellement à l'extérieur de la zone d'affichage d'arrière-plan (5).

14. Dispositif d'affichage (10) selon la revendication 13, **caractérisé en ce qu'**une autre structure de guidage de lumière, qui est appliquée sur le film d'affichage (1), est associée à l'autre symbole (21).

15. Dispositif d'affichage (10) selon l'une quelconque des revendications 1 à 4, **caractérisé en ce que** l'activation et la désactivation, la luminosité et/ou la couleur des premiers éléments lumineux (4) et/ou du second élément lumineux (18) sont réglables.

16. Dispositif d'affichage (10) selon l'une quelconque des revendications 1 à 4, **caractérisé en ce que** le film d'affichage (1) est un film coloré et/ou **en ce que** le support (3) est réalisé sous la forme d'une pièce moulée par injection.

17. Système d'interaction homme-machine (100) pour un appareil ménager, **caractérisé en ce que** le système d'interaction homme-machine (100) comprend :
un dispositif d'affichage (10) selon l'une quelconque des revendications 1 à 16, et
un système de capteur tactile et/ou de proximité.

18. Système d'interaction homme-machine (100) selon la revendication 17, **caractérisé en ce que** le système de capteur tactile et/ou de proximité comporte une couche tactile (33) qui est collée ou imprimée sur un film d'affichage (1) du dispositif d'affichage (10) ; et/ou en ce que le système de capteur tactile et/ou de proximité est conçu sous la forme d'un système de capteur infrarouge, d'un système de capteur capacitif, d'un système de capteur résistif, d'un système de capteur inductif, d'un système de capteur de pression ou d'un système de capteur acoustique.

19. Appareil ménager, **caractérisé en ce que** l'appareil ménager comprend un dispositif d'affichage (10) selon l'une quelconque des revendications 1 à 16 ou un système d'interaction homme-machine (100) selon la revendication 17 ou 18.

20. Appareil ménager selon la revendication 19, **caractérisé en ce que** l'appareil ménager comprend un système de climatisation, une hotte aspirante, une cuisinière, un conditionneur d'eau, un réfrigérateur, un four de cuisson, un lave-vaisselle, un robot culinaire, une machine à laver, un sèche-linge, un système stéréo, une télévision, un robinet intelligent ou une toilette intelligente.
